# FASCICULE DE BREVET EUROPEEN

(11) **EP 0 482 101 B1**
(45) Date de publication et mention de la délivrance du brevet: **08.06.1994**
(21) Numéro de dépôt: 90911971.1
(22) Date de dépôt: 19.07.1990
(51) Int. Cl.: A45D 40/26

(54) **DISPOSITIF DE MAQUILLAGE EN PARTICULIER POUR LES CILS**
SCHMINKVORRICHTUNG, INSBESONDERE FÜR WIMPERN
MAKE-UP DEVICE, PARTICULARLY FOR EYELASHES

(30) Priorité: 20.07.1989 FR 8909793
(43) Date de publication de la demande: 29.04.1992
(73) Titulaire: LVMH RECHERCHE, F-92703 Colombes Cédex (FR)
(72) Inventeur: LHUISSET, François, Noel, Benoît, F-91800 Brunoy (FR); MEYBECK, Alain, F-92400 Courbevoie (FR)
(74) Mandataire: Durand, Yves Armand Louis
(86) Numéro de dépôt international: FR9000549
(87) Numéro de publication internationale: WO9101097

(56) Documents cités:
- FR-A- 2 107 101
- GB-A- 2 097 662
- US-A- 3 084 374
- US-A- 3 115 270
- US-A- 3 861 810

## Description

La présente invention a essentiellement pour objet un dispositif de maquillage, en particulier pour les cils.

IL a déjà été proposé des dispositifs de maquillage pour les cils comprenant, d'une manière générale, une brosse portée par un bouchon susceptible d'obturer un réservoir qui contient un produit de maquillage, tel que par exemple du mascara, et qui est muni, à l'entrée, d'un élément souple avec orifice.

Ainsi, on peut introduire la brosse, tenue par le bouchon, dans le réservoir, et cela par passage de la brosse au travers de l'orifice central de l'élément souple, lequel orifice est d'un diamètre plus petit que celui de la brosse. Autrement dit, la brosse plongera dans le réservoir pour ainsi s'imbiber de produit de maquillage.

Lorsqu'on veut utiliser la brosse on l'extrait évidemment du réservoir et, lors de cette extraction, elle sera essorée par passage quelque peu à force au travers de l'orifice de l'élément souple situé à l'entrée du réservoir.

Toutefois, les dispositifs de maquillage du genre ci-dessus et connus jusqu'à maintenant étaient d'une conception mécanique très rudimentaire et ne permettaient pas un essorage approprié de la brosse à l'extraction de celle-ci du réservoir, tandis qu'à la ré-introduction dans ce réservoir, la brosse laissait un dépôt de produit important salissant ainsi l'ouverture dudit réservoir.

D'un autre côté il a déjà été proposé des dispositifs de maquillage comportant un système d'essorage relativement compliqué et onéreux, et ne possédant pas toutes les qualités voulues de fiabilité permettant une insertion très facile de la brosse dans le réservoir sans râclage de cette brosse et une extraction également facile de cette brosse, avec cependant une résistance assez marquée au niveau de l'orifice de l'élément souple de façon à réaliser un essorage satisfaisant de ladite brosse.

La présente invention a pour but de proposer un dispositif de maquillage perfectionné qui remédie aux inconvénients ci-dessus.

A cet effet, l'invention a pour objet un dispositif de maquillage, en particulier pour les cils du type comme décrit dans le préambule de la revendication 1 connu du US-A-3 115 270. Le dispositif comprend une brosse portée par un bouchon susceptible d'obturer un réservoir qui est adapté à contenir un produit de maquillage, tel que par exemple du mascara, et qui est muni à l'entrée d'un élément souple avec orifice permettant l'introduction de la brosse dans le réservoir et l'essorage de cette brosse lorsqu'on l'extrait du réservoir. Ledit élément souple est monté entre deux butées de forme telle qu'elles confèrent à cet élément une flexibilité différente dans le sens axial et à savoir une flexibilité plus grande à l'introduction de la brosse dans le réservoir et une flexibilité plus faible, c'est-à-dire une résistance plus grande, au retrait de la brosse du réservoir.

L'une des butées, à savoir celle située du côté de l'ouverture du réservoir, s'étend radialement vers l'axe du réservoir, plus loin que l'autre butée située de l'autre côté de l'éménent souple, c'est-à-dire du côté de l'intérieur du réservoir.

La butée située du côté de l'ouverture du réservoir est constituée par un anneau en matière dure de préférence rapporté dans ladite ouverture, tandis que l'autre butée est constituée par un épaulement annulaire formé dans la paroi du réservoir.

On précisera encore ici que l'anneau en matière dure précité, comporte, du côté de l'élément souple, une partie intérieure sensiblement cylindrique, qui correspond sensiblement au diamètre de la brosse et qui est suivi, du côté de l'ouverture du réservoir, par une partie sensiblement tronconique.

Suivant une autre caractéristique de l'invention, l'élément souple précité est constitué par au moins une rondelle souple fendue suivant au moins son diamètre.

A la rondelle souple précitée peut être superposée une autre rondelle souple fendue elle aussi suivant au moins son diamètre, et de telle façon que la fente d'une rondelle soit orthogonale à la fente de l'autre rondelle.

Suivant une autre caractéristique de l'invention, la rondelle souple précitée comporte de part et d'autre de sa fente diamétrale, une partie en matière plus dure ou plus épaisse et moins déformable que la partie restante de la rondelle.

Suivant un autre mode de réalisation, l'élément souple précité est constitué par au moins une rondelle comportant des parties radiales et une partie annulaire plus minces que la partie restante de la rondelle.

Selon encore une variante, l'élément souple précité est constitué par une rondelle souple comportant des fentes radiales s'étendant depuis l'orifice central de la rondelle et délimitant des secteurs qui sont éventuellement munis chacun d'une ailette s'étendant radialement et disposée orthogonalement au plan du secteur qui la porte.

Mais d'autres caractéristiques et avantages de l'invention apparaîtront mieux dans la description détaillée qui suit et se réfère aux dessins annexés, donnés uniquement à titre d'exemple, et dans lesquels :
La figure 1 est une vue schématique et en coupe axiale d'un dispositif de maquillage conforme aux principes selon cette invention .
Les figures 2 à 6, sont des vues en plan et de dessus de respectivement cinq réalisations d'éléments souples pouvant équiper le dispositif selon cette invention .
Les figures 7 et 8 sont des vues en coupe suivant respectivement les lignes VII-VII et VIII-VIII de la figure 6 .
La figure 9 est une vue schématique et en perspective d'encore un autre mode de réalisation d'élément souple permettant un essorage efficace de la brosse à l'extraction du réservoir.

En se reportant à la figure 1, on voit une brosse 1 solidaire de l'extrémité d'une tige 2 dont l'autre extrémité est solidaire d'un bouchon 3 qui peut être vissé sur l'ouverture 4 d'un récipient R formant un réservoir 5 pouvant contenir un produit de maquillage pour les cils, tel que par exemple du mascara.

A l'entrée du réservoir 5 est prévu un élément souple 6 présentant par exemple la forme d'une rondelle et muni d'un orifice central 7 par lequel peut être introduite la brosse 1 dans le réservoir 5 pour plonger dans ledit réservoir, et par lequel peut être extraite ladite brosse qui sera essorée par le bord de cet orifice après franchissement de celui-ci.

On remarquera ici que, comme cela est connu en soi, le diamètre de l'orifice 7 est plus petit que celui de la brosse 1, de façon à réaliser l'essorage de la brosse, et également le râclage de la tige 2.

Conformément à l'invention, l'élément ou rondelle souple 6 est monté à l'entrée du réservoir 5 entre deux butées, à savoir une butée 8 située du côté de l'ouverture 4 du récipient R, et une butée 9 située du côté de l'intérieur du réservoir 5.

Comme on le voit bien sur la figure 1, la butée 8 s'étend radialement vers l'axe X-X' du réservoir plus loin que l'autre butée 9 qui est en quelque sorte radialement en retrait de la butée 8.

Cette butée 8 est constituée par un anneau en matière dure solidaire de l'entrée ou ouverture 4 du récipient R. Cet anneau peut être monté à force dans l'ouverture 4 ou bien il peut être intégré à cette ouverture en venant de moulage avec le récipient R.

Comme il apparaît clairement sur la figure 1, l'anneau en matière dure comporte, du côté de la rondelle souple 6, une ouverture centrale 8a de forme sensiblement cylindrique et à laquelle fait suite une partie débouchante 8b sensiblement tronconique. On observera ici que la partie cylindrique ou faiblement tronconique 8a présente un diamètre correspondant sensiblement au plus grand diamètre de la brosse 1 pour éviter le râclage de cette brosse lors de sa ré-introduction dans le réservoir 5, et donc le dépôt de salissures dans l'ouverture 4 dudit réservoir, tandis que la partie tronconique 8b facilitera le guidage de la brosse 1 à l'introduction dans le réservoir 5 du récicpient R. En outre on observera que les hauteurs respectives de l'ouverture 8a et de la partie 8b sont, l'une et l'autre, sensiblement égales ou supérieures à 0,7 fois le plus grand diamètre de la brosse 1. Ceci a pour but essentiel d'éviter les projections de produit à l'extraction de la brosse du réservoir.

La butée 9 est constituée, suivant l'exemple de réalisation représenté, par un épaulement annulaire formé dans la paroi 10 du réservoir 5, étant bien entendu qu'on pourrait parfaitement sans sortir du cadre de l'invention prévoir pour la butée 9 une butée rapportée comme c'était le cas pour la butée 8.

Le fonctionnement du dispositif qui vient d'être décrit se déduit de la description qui précède et sera expliqué dans ce qui suit.

Lorsque le récipient R est fermé par le bouchon 3, la brosse 1 plonge dans le produit ou mascara contenu dans le réservoir 5.

L'utilisatrice désirant maquiller ses cils, dévisse le bouchon 3 et extrait la brosse 1 qui passe au travers de l'orifice central 7 dans la rondelle souple 6. Il est important de remarquer ici que la rondelle offrira une résistance relativement importante au passage de la brosse 1 au travers du trou 3, grâce à la butée ou anneau 8 dont le bord 8c se trouve relativement près de l'orifice 7 et constitue un appui procurant une articulation relativement résistante pour la rondelle 6, de sorte qu'un essorage efficace de la brosse (1) sera réalisé.

Il faut encore observer que la tige 2 portant la brosse sera également raclée par l'orifice 7.

Après maquillage, l'utilisatrice introduit la brosse 1 dans le récipient R, et cette introduction est facilitée par la partie tronconique 8b de l'anneau 8, mais aussi par le fait que la rondelle souple 6 n'offrira pratiquement aucune résistance au passage de la brosse 1 au travers de l'orifice 7, étant donné que ladite rondelle s'articulera près de son bord externe autour du point 9a de l'épaulement 9 qui est nettement en retrait du point 8c de l'anneau 8. On comprend donc de ce qui précède que la flexibilité différentielle de la rondelle souple 6 à l'extraction et à l'introduction de la brosse 1 est particulièrement avantageuse pour respectivement essorer et introduire la brosse de maquillage. La rondelle souple 6 peut revêtir différentes formes de réalisation que l'on décrira maintenant.

Suivant la réalisation visible sur la figure 2, elle comporte des fentes radiales 11 s'étendant depuis l'orifice central 7 jusqu'au voisinage de sa périphérie.

Comme on le voit sur la figure 9, ces fentes radiales 11 définissent entre elles des secteurs qui peuvent être munis chacun d'une ailette 12 en forme de poutre s'étendant radialement et disposée orthogonalement au plan du secteur qui porte ladite ailette. Ainsi, les ailettes 12 rigidifient le bord 7a de l'orifice 7, à l'extraction de la brosse 1, ce qui est de nature à améliorer encore l'essorage de ladite brosse et à faciliter la chute du produit essoré par cette brosse dans le réservoir 5.

Suivant la réalisation visible sur la figure 3, la rondelle souple 6 comporte des parties radiales ou nervures 13 et une partie annulaire 14 qui sont plus minces que la partie restante de la rondelle, ce qui est de nature à améliorer le fonctionnement de cette rondelle à l'introduction et à l'extraction de la brosse 1. On précisera que la matière constituant les parties plus minces 13 et 14 sera quelque peu extensible pour un bon fonctionnement du système.

Suivant le mode de réalisation de la figure 4, la rondelle 6 est fendue suivant un diamètre, comme on le voit en 15 et des fentes arquées 16 rejoignant la fente diamétrale 15 s'étendant sur une partie du pourtour de la rondelle.

Selon encore une autre variante, on peut réaliser la superposition de deux rondelles du type représenté sur la figure 4, et cela de telle sorte que, comme on le voit sur la figure 5, la fente 15 d'une rondelle soit orthogonale à la fente 15a de l'autre rondelle.

Suivant une autre variante visible sur les figures 6 à 8 et s'apparentant quelque peu à la réalisation de la figure 4, on prévoit de part et d'autre de la fente diamétrale 15 une partie 17 en matière plus dure ou plus épaisse que la partie restante 18.

Ainsi, les parties 17 seront moins déformables, notamment à l'extraction de la brosse 1 du réservoir 5, que la partie restante de la rondelle, ce qui facilite l'opération d'essorage.

L'invention n'est nullement limitée aux modes de réalisation de rondelles souples décrits et illustrés qui n'ont été donnés qu'à titre d'exemple.

Les butées, de part et d'autre de cette rondelle peuvent être réalisées par tout moyen approprié et autre que celui représenté sur la figure 1.

## Revendications

1. Dispositif de maquillage en particulier pour les cils, et du type comprenant une brosse (1) portée par un bouchon (3) susceptible d'obturer un réservoir (5) adapté à contenir un produit de maquillage, tel que par exemple du mascara, et qui est muni à l'entrée d'un élément souple (6) avec orifice (7) monté entre deux butées (8, 9) dont l'une située du côté de l'ouverture (4) du réservoir (5) et constituée par un anneau (8) en matière dure, s'étend radialement vers l'axe (X-X') du réservoir plus loin que l'autre butée (9) située du côté de l'intérieur du réservoir (5), caractérisé en ce que l'anneau (8) en matière dure comporte, du côté de l'élément souple (6), une partie intérieure (8a) sensiblement cylindrique qui correspond sensiblement au plus grand diamètre de la brosse (1) et qui est suivie, du côté de l'ouverture (4) du réservoir, par une partie sensiblement tronconique (8b), tandis que l'autre butée (9) est constituée par un épaulement annulaire formé dans la paroi (10) du réservoir (5).

2. Dispositif selon la revendication 1, caractérisé en ce que les hauteurs respectives des parties précitées (8a, 8b) de l'annneau (8) sont sensiblement égales ou supérieures à 0,7 fois le plus grand diamètre de la brosse (1).

3. Dispositif selon la revendication 1, caractérisé en ce que l'élément souple précité (6) est constitué par au moins une rondelle souple fendue suivant au moins son diamètre.

4. Dispositif suivant la revendication 3, caractérisé en ce qu'à la rondelle souple précitée (6) est superposée une autre rondelle souple fendue suivant au moins son diamètre, et de telle manière que la fente (15) d'une rondelle soit orthogonale à la fente (15a de l'autre rondelle.

5. Dispositif selon la revendication 3, caractérisé en ce que la rondelle souple précitée (6) comporte, de part et d'autre de sa fente diamétrale, une partie (17) en matière plus dure ou plus épaisse et moins déformable que la partie restante (18) de la rondelle.

6. Dispositif selon la revendication 1, caractérisé en ce que l'élément souple précité (6) est constitué par au moins une rondelle comportant des parties radiales (13) et une partie annulaire (14) plus minces que la partie restante de la rondelle.

7. Dispositif selon la revendication 1, caractérisé en ce que l'élément souple précité (6) est constitué par une rondelle souple comportant des fentes radiales (11) s'étendant depuis l'orifice central (7) de la rondelle et délimitant des secteurs qui sont éventuellement munis chacun d'une ailette (12) s'étendant radialement et disposée orthogonalement au plan du secteur qui la porte.

## Claims

1. Make-up device in particular for the eyelashes and of the type comprising a brush (1) carried by a cap (3) capable of closing a container (5) adapted to contain a make-up product, such for example as mascara and which is provided at the inlet with a flexible element (6) with an aperture (7) mounted between two stops (8, 9) one of which is located towards the opening (4) of the container (5) and constituted by a ring (8) of hard material extending radially towards the axis (X-X') of the container further than the other stop (9) located towards the inside of the container (5), characterized in that the ring (8) of hard material comprises towards the flexible element (6) a substantially cylindrical internal portion (8a) which corresponds substantially to the greatest diameter of the brush (1) and which is followed towards the opening (4) of the container by a substantially frusto-conical portion (8b) whereas the other stop (9) is constituted by a ring-shaped shoulder formed in the wall (10) of the container (5).

2. Device according to claim 1, characterized in that the respective heights of the aforesaid portions (8a, 8b) of the ring (8) are substantially equal to or greater than 0.7 times the greatest diameter of the brush (1).

3. Device according to claim 1, characterized in that the aforesaid flexible element (6) is constituted by at least one flexible washer split along at least its diameter.

4. Device according to claim 3, characterized in that the aforesaid flexible washer (6) is superimposed onto another flexible washer split along at least its diameter and in such a manner that the slit (15) of one washer be orthogonal to the slit (15a) of the other washer.

5. Device according to claim 3, characterized in that the aforesaid flexible washer (6) comprises on either side of its diametral slit a portion (17) of a material harder or thicker and less deformable than the remaining portion (18) of the washer.

6. Device according to claim 1, characterized in that the aforesaid flexible element (6) is constituted by at least one washer comprising radial portions (13) and an annular portion (14) thinner than the remaining portion of the washer.

7. Device according to claim 1, characterized in that the aforesaid flexible element (6) is constituted by a flexible washer comprising radial slits (11) extending from the central aperture (7) of the washer and defining sectors which are possibly provided each one with a fin (12) extending radially and disposed orthogonally to the plane of the sector which carries it.

## Patentansprüche

1. Schminkvorrichtung insbesondere für Wimpern und derjenigen Gattung, mit einer durch eine zum Verschliessen eines Behälters (5) geeignete Verschlusskappe (3) getragenen Bürste (1), der geeignet ist, ein Schminkerzeugnis, wie z.B. Mascara zu enthalten und der am Einlass mit einem zwischen zwei Anschlägen (8,9) angeordneten nachgiebigen Element (6) mit Öffnung (7) versehen ist, von denen der eine zur Öffnung (4) hin des Behälters (5) gelegen und durch einen Ring (8) aus hartem Werkstoff gebildet ist und sich radial zur Achse (X-X') des Behälters weiter als der andere zu dem Inneren des Behälters (5) hin gelegenen Anschlag (9) erstreckt, dadurch gekennzeichnet, dass der Ring (8) aus hartem Werkstoff auf der dem nachgiebigen Element (6) zugewandten Seite einen etwa zylindrischen inneren Teil (8a) aufweist, der etwa dem grössten Durchmesser der Bürste (1) entspricht und dem sich auf der der Öffnung (4) des Behälters zugewandten Seite ein etwa kegelstumpfförmiger Teil (8b) anschliesst, während der andere Anschlag (9) durch eine in der Wand (10) des Behälters (5) gebildete ringförmige Schulter gebildet wird.

2. Vorrichtung nach Anspruch 1, dadurch gekennzeichnet, dass die jeweiligen Höhen der vorgenannten Teile (8a, 8b) des Ringes (8) etwa gleich oder grösser als 0,7 Mal den grössten Durchmesser der Bürste (1) sind.

3. Vorrichtung nach Anspruch 1, dadurch gekennzeichnet, dass das vorgenannte geschmeidige Element (6) durch wenigstens eine entlang wenigstens ihrem Durchmesser geschlitzte nachgiebige kreisförmige Scheibe gebildet wird.

4. Vorrichtung nach Anspruch 3, dadurch gekennzeichnet, dass die vorgenannte nachgiebige kreisförmige Scheibe (6) einer anderen entlang wenigstens ihrem Durchmesser geschlitzten nachgiebigen kreisförmigen Scheibe derart überlagert ist, dass der Schlitz (15) einer Kreisförmige Scheibe orthogonal zu dem Schlitz (15a) der anderen Scheibe ist.

5. Vorrichtung nach Anspruch 3, dadurch gekennzeichnet, dass die vorgenannte nachgiebige kreisförmige Scheibe (6) beiderseits ihres diametralen Schlitzes einen Teil (17) aufweist, der aus härterem oder dickerem oder weniger verformbarem Werkstoff als der übrige Teil (18) der kreisförmigen Scheibe ist, aufweist.

6. Vorrichtung nach Anspruch 1, dadurch gekennzeichnet, dass das vorgenannte nachgiebige Element (6) durch wenigstens eine kreisförmige Scheibe mit radialen Teilen (13) und einem ringförmigen Teil (14), die dünner sind als der übrige Teil der kreisförmige Scheibe, gebildet wird.

7. Vorrichtung nach Anspruch 1, dadurch gekennzeichnet, dass das vorgenannte nachgiebige Element (6) durch eine nachgiebige kreisförmige Scheibe mit sich von der Mittelöffnung (7) der kreisförmigen Scheibe ab erstreckenden radialen Schlitzen (11) gebildet wird, die Sektore abgrenzen, welche gegebenenfalls jeweils mit einer radial verlaufenden und zur Ebene des Sektors, der sie trägt, orthogonal angeordneten Rippe (12) versehen sind.
